# EUROPÄISCHE PATENTSCHRIFT

(11) **EP 3 369 348 B1**
(45) Veröffentlichungstag und Bekanntmachung des Hinweises auf die Patenterteilung: **28.10.2020**
(21) Anmeldenummer: 18159163.7
(22) Anmeldetag: 28.02.2018
(51) Int. Cl.: A47F 3/14, A47F 5/13, B65D 25/00, B65D 83/00, B65B 3/02

(54) **VERKAUFS- UND TRANSPORTBEHÄLTER ZUR WARENPRÄSENTATION**
TRANSPORT AND SALES CONTAINER FOR THE PRESENTATION OF GOODS
RÉCIPIENT DE VENTES ET DE TRANSPORT DESTINÉ À LA PRÉSENTATION DE MARCHANDISES

(30) Priorität: 01.03.2017 DE 202017001134 U
(43) Veröffentlichungstag der Anmeldung: 05.09.2018
(73) Patentinhaber: Lidl Stiftung & Co. KG, 74172 Neckarsulm (DE)
(72) Erfinder: Brockmeyer, Daniel, 49163 Bohmte (DE); Lindemeier, Karl-Heinrich, 32130 Enger (DE); Wischmeyer, Jens, 49152 Bad Essen (DE); Sotiroudis, Georgios, 74172 Neckarsulm (DE)
(74) Vertreter: Weickmann & Weickmann PartmbB

(56) Entgegenhaltungen:
- EP-A1- 0 349 398
- WO-A1-98/35594
- WO-A1-2004/078003
- WO-A1-2010/012929
- US-A- 1 640 405
- US-A- 2 717 085
- US-A- 3 663 078
- US-A1- 2004 000 260

## Beschreibung

Die Erfindung betrifft einen Verkaufs- und Transportbehälter zur Warenpräsentation, der in Form eines Gittertisches gemäß dem Oberbegriff des Anspruchs 1 ausgebildet ist.

Für eine Anwendung in Verkaufsräumen vorgesehene Behälter in Form von fahrbaren Gittertischen sind sowohl zum Transport als auch zur Präsentation von Waren ausgelegt. Dazu ist bereits in DE 76 28 135 U1 ein derartiger Behälter zur Aufnahme von Waren vorgeschlagen worden, dessen insbesondere von bereichsweise durchsichtigen Gitterplatten gebildete Seitenteile einen variabel auslegbaren Nutzraum begrenzen, in den ein zur Ablage der Waren vorgesehenes Bodenwandteil einbringbar ist. Dabei ist diese Bodenwandung mit seitlichen Stützhaken o. dgl. Verbindern versehen, so dass im Bereich jeweiliger zugeordneter Gitterstrukturen an den Seitenwänden eine formschlüssige Festlegung möglich ist. Bei einer Nutzung von entsprechend den Gitterlöchern definierten Positionen ist eine Höhenveränderung für die Bodenwandung möglich, so dass damit Nutzraumvergrößerungen bzw. -verkleinerungen für unterschiedliche Waren ausführbar sind.

Aus DE 28 41 772 A ist ein mit geschlossenen Seitenwandungen versehener Behälter vorgeschlagen, in dem jeweilige die Waren abstützende Palettenteile einbringbar sind. Ausgehend von einer Bodenwandung dieses Behälters ist zwischen den die Waren abstützenden Paletten und der Oberseite der Bodenwandung eine federbelastete Hebeeinrichtung eingebracht. Bei einer durch Entnehmen der Paletten eintretenden Gewichtsabnahme auf der Bodenwandung ist deren selbsttätige Höhenverlagerung nutzbar.

Bei einem Konzept gemäß EP 1 511 411 B1 wird eine Einrichtung zur Warenpräsentation als Tisch für Selbstbedienungsgeschäfte definiert. Bei diesem System ist eine aus dem Nutzraum zu entnehmende Bodenwandung vorgesehen, so dass der Tisch danach zusammenlegbar ist.

Weiteren Veröffentlichungen gemäß DE 20 2005 006 085 U1, DE 20 2009 006 756 U1, DE 20 2009 006 757 U1 und DE 20 2010 003 310 U1 sind gattungsbildende Konzepte von Gittertischen zur Warenpräsentation zu entnehmen. Bei diesen - auch als zusammenlegbare Konstruktionen ausgeführten - Gittertischen kann eine jeweilige Bodenwandung aus dem Innenraum entnommen und durch seitliche Haltebauteile in die Gitterstruktur der Seitenwände integriert werden.

Eine insgesamt als demontierbare Einheit ausgeführte Ausführung des Verkaufs- und Transportbehälters ist in DE 20 2013 009 631 U1 gezeigt, wobei hier die Bodenwandung ebenfalls über formschlüssige Stützverbinder mit den Seitenteilen verbunden werden kann und zusätzliche Querstege eine Unterteilung der Nutzfläche oberhalb der Bodenwandung ermöglichen. Eine zusammenlegbare Variante eines Gittertisches mit entnehmbarer Bodenwandung ist in EP 1 640 281 A1 gezeigt.

Aus EP 0 349 398 A1 ist ein Verkaufs- und Transportbehälter bekannt, welcher mit Hilfe von vertikalen Druckfedern in den Stützpfosten eine automatische Regulierung der Höhe des Gittertisches schafft. Das Patentdokument US 2 717 085 A offenbart auch einen solchen Verkaufs- und Transportbehälter.

Die Erfindung befasst sich mit dem Problem, einen als Gittertisch ausgebildeten Verkaufs- und Transportbehälter so zu gestalten, dass mit geringem technischem Aufwand eine schnelle Anpassung des Behälterinnenraumes an unterschiedliche Größe oder Gewicht aufweisende Waren möglich ist und dabei mit erleichterten Zugangsbedingungen für Bediener sowie Kunden eine beschädigungssichere Abstützung der Waren erreicht wird.

Die Erfindung löst diese Aufgabe mit einem Verkaufs- und Transportbehälter mit den Merkmalen des Anspruchs 1. Weitere Vorteilhafte Ausgestaltungen ergeben sich aus den Ansprüchen 2 bis 9.

Ausgehend von einem gattungsbildenden Verkaufsbehälter in Form eines Gittertisches ist zu dessen erfindungsgemäßer Verbesserung vorgesehen, dass nunmehr die zumindest eine in den Nutzraum integrierbare Bodenwandung mit zumindest einer diese verlagerbar aufnehmenden Stellvorrichtung verbunden werden kann. Damit ist es - zusätzlich zu einer bisher von einer Bedienperson als feste Nutzstellung vorgebbaren Einbaulage für die Bodenwandung - nunmehr möglich, die in die Das System ist dabei so ausgelegt, dass die mit der Stellvorrichtung verbundene Bodenwandung von Hand, per Fuß und/oder mittels zumindest eines Stellorgans bedient werden kann. Durch unterschiedliche Varianten der Betätigungen ist dann eine zum Aufstellort optimale Bedienung des funktional erweiterten Transportbehälters möglich.

Das Konzept der mit einer Stellvorrichtung verlagerbaren Bodenwandung ist darauf gerichtet, dass für auf diese abzustützende Waren zumindest im Bereich einer offenen Oberseite des Nutzraumes jeweils variable Zugriffs- und Gebrauchsstellungen vorgebbar sind. Dies ist insbesondere dann angezeigt, wenn unterschiedlich große Waren oder Einzelteile mit großem Gewicht zu handhaben sind.

Dazu kann das System auch dadurch erweitert werden, dass zumindest eine der den Nutzraum begrenzenden Seitenwände in eine Öffnungsstellung verlagert werden kann. Damit sind dann auch seitliche Zugangsbedingungen für den Gittertisch erreichbar, so dass bei der Be- und/oder Entladung des Nutzraumes möglichst geringe Hubhöhen für eine einfachere Handhabung der Waren vorgegeben werden. Dabei ist denkbar, dass zumindest eine der Seitenwände aus mindestens zwei Teilwänden gebildet ist, von denen zumindest eine in eine Öffnungsstellung verlagert werden kann. Durch entsprechende Absenkung der Teilbereiche können damit unterschiedlich große Seitenöffnungen hergestellt werden, und in diesem Bereich kann die Bodenwandung mit der Stellvorrichtung in optimaler Bedienhöhe positioniert werden.

Ausgehend von der Grundstruktur des Nutzraumes im Gittertisch ist vorgesehen, dass die eine zur horizontalen Bodenebene am Aufstellort parallele Nutzfläche bildende Bodenwandung mittels der Stellvorrichtung vorzugsweise auf unterschiedliche Höhenlagen innerhalb des Nutzraumes einstellbar ist. Ebenso ist denkbar, dass mittels der Stellvorrichtung eine Verlagerung der Bodenwandung bis über den oberen Öffnungsrand des Gittertisches hinaus durchgeführt werden kann und eine Absenkbewegung in den Nutzraum hinein einleitbar ist.

In vorteilhafter Ausführung ist vorgesehen, dass die Bodenwandung im Bereich der Stellvorrichtung kippbar gehalten ist. Damit wird erreicht, dass die zumindest von der Oberseite des offenen Nutzraumes für den Kunden zugänglichen Waren auf einer zumindest bereichsweise schräggestellten Nutzfläche präsentierbar sind und damit eine entnahmefreundliche Zugriffsstellung definiert wird. Davon ausgehend ist die Stellvorrichtung so konzipiert, dass die eine zumindest bereichsweise horizontal verlaufende oder gekippte Gebrauchsstellung einnehmende Bodenwandung gestuft oder stufenlos bewegt werden kann.

Die mit der Stellvorrichtung verbindbare Bodenwandung kann dabei mit getrennten Teilbereichen so ausgeführt werden, dass eine mehrteilige Nutzfläche entsteht. Die zumindest zwei Teilbereiche können dabei mittels der zumindest einen Stellvorrichtung auch einzeln verlagert werden.

Ausgehend von unterschiedlichen Größen der Gittertische und der damit vorhandenen Nutzräume ist denkbar, dass die Bodenwandung auch mehr als zwei Teilbereiche aufweisen kann. In jedem Fall sind Varianten vorgesehen, bei denen jedem Teilbereich der Bodenwandung jeweils eine Stellvorrichtung zugeordnet wird. Damit können beispielsweise zwei eine oberseitige Nutz-Teilfläche untergreifende Stellvorrichtungen in eine Seitenwandungs-Struktur des Gittertisches eingebracht sein.

Eine zweite Ausführung des erfindungsgemäßen Gittertisches mit Verstellmöglichkeit im Bereich der Bodenwandung sieht vor, dass diese eine Stellvorrichtung aufweist, die mit zumindest einem unmittelbar an der Bodenwandung angreifenden Stellorgan versehen ist. Dabei sieht das allgemeine Konzept vor, dass das Stellorgan im Bereich der Behälterwandung und/oder der Stützpfosten gehalten sein kann.

In zweckmäßiger Ausführung dieses direkt wirkenden Stellorgans ist vorgesehen, dass im Bereich von zumindest zwei der eckseitigen Stützpfosten jeweils ein Kraftspeicher in Form einer Feder o. dgl. als das Stellorgan vorgesehen wird. Eine vorteilhaft einfache Ausführung dieses Feder-Kraftspeichers ist darauf gerichtet, dass jeweils eine vorspannbare Druckfeder in das System der Stützpfosten integriert ist. Diese in vertikaler Einbaulage in mehreren der Stützpfosten integrierbare Konstruktion kann dabei am oberen Ende der Druckfeder mit einem Führungsritzel zusammenwirken, das seinerseits mit einer im Stützpfosten vorgesehenen Zahnstange zu verbinden ist. Damit kann eine durch die vorspannbare Druckfeder erzeugte Gegenkraft gespeichert werden. Diese ist als variabel nutzbare Hubkraft - insbesondere abhängig von der durch die Waren erzeugten Gewichtsbelastung im Bereich der Bodenwandung - definiert in eine Hubbewegung umlenkbar.

Weitere Einzelheiten und Vorteile der Erfindung ergeben sich aus der nachfolgenden Beschreibung und der Zeichnung, in der mehrere Ausführungsbeispiele des Gittertisches mit verlagerbarer Bodenwandung näher veranschaulicht sind. In der Zeichnung zeigen:
- Fig. 1: eine perspektivische Gesamtansicht des mit einer als Gitterteil ausgebildeten Bodenwandung versehenen Verkaufs- und Transportbehälters,
- Fig. 2: eine perspektivische Ausschnittsdarstellung im Bereich der Bodenwandung, die mit einer randseitige Federspeicher aufweisenden Stellvorrichtung versehen ist,
- Fig. 3: eine perspektivische Ausschnittsdarstellung der Bodenwandung ähnlich Fig. 2, wobei im Bereich einer eckseitigen Abstützung ein Zahngetriebe mit Ritzel und Zahnstange vorgesehen ist,
- Fig. 4: eine Draufsicht der mit der direkten Stellvorrichtung versehenen Bodenwandung gemäß Fig. 3,
- Fig. 5 bis Fig. 8: jeweilige vergrößerte Ausschnittsdarstellungen der Eckpfosten mit innen liegenden Zahnstange-Ritzel-Abstützungen gemäß Fig. 3,
- Fig. 9: eine perspektivische Seitenansicht des Gittertisches ohne Seitenwände mit nicht erfindungsgemäßer innen liegender Stellvorrichtung gemäß einer Linie IX-IX in Fig. 1,
- Fig. 10: eine Seitenansicht gemäß einer Linie X-X in Fig. 1 mit nicht erfindungsgemäßer nnen liegender Stellvorrichtung,
- Fig. 11: eine perspektivische Einzeldarstellung der im Gittertisch gemäß Fig. 9 befindlichen nicht erfindungsgemäßen Stellvorrichtung in manuell bedienbarer Ausführung,
- Fig. 12 bis Fig. 17: jeweilige Seitenansichten unterschiedlicher nicht erfindungsgemäßen Ausführungen und Bedienstellungen im Bereich der Stellvorrichtung und der kippbaren Bodenwandung gemäß Fig. 11,
- Fig. 18: eine perspektivische Einzeldarstellung der nicht erfindungsgemäßen Stellvorrichtung gemäß Fig. 11 mit integriertem Feder-Dämpfer-System,
- Fig. 19: eine perspektivische Einzeldarstellung ähnlich Fig. 18 mit zwei Antriebs-Zylindern im Bereich der Stellvorrichtung,
- Fig. 20 und Fig. 21: jeweilige nicht erfindungsgemäße Darstellungen ähnlich Fig. 9 und Fig. 10 mit einer zusätzlichen Hubfeder im Bereich der beiden Stellvorrichtungen der geteilten Bodenwandung,
- Fig. 22 bis Fig. 25: eine nicht erfindungsgemäße Ausführung des Stützsystems ähnlich Fig. 5 bis Fig. 8 mit nur einem Führungsritzel, und
- Fig. 26 bis Fig. 28: eine nicht erfindungsgemäße Ausführung der bodenseitigen Stellvorrichtung ähnlich Fig. 18 mit Fußstellhebel an einem Gasdruckdämpfer.

In Fig. 1 ist ein insgesamt mit 1 bezeichneter Verkaufs- und Transportbehälter zur Warenpräsentation in Supermärkten o. dgl. Verkaufseinrichtungen dargestellt. Der Behälter ist mit jeweiligen paarweise gegenüberliegenden vertikalen Längs- und Querseitenwänden 2, 3, 4, 5 versehen, die vorzugsweise im Bereich von eckseitigen Stützpfosten 6, 7, 8, 9 verbunden sind. Dieser nach Art eines Gittertisches 1 aufgebaute Behälter definiert dabei einen Nutzraum N, in den zumindest eine die nicht näher dargestellten Waren entnahmegerecht untergreifende Bodenwandung 10 einbringbar ist. Bei gattungsbildenden Ausführungen derartiger Gittertische ist bereits vorgesehen, dass die Bodenwandung 10 zumindest in unbeladenem Zustand in unterschiedliche Gebrauchsstellungen verlagert und in diesen fixiert werden kann. Davon ausgehend sieht das erfindungsgemäße Konzept der Behälterkonstruktion vor, dass nunmehr die Bodenwandung 10 mit zumindest einer diese verlagerbar aufnehmenden Stellvorrichtung 11 (Fig. 2) verbunden werden kann.

Die Konstruktion ist dabei so ausgeführt, dass die mit der Stellvorrichtung 11 verbundene Bodenwandung 10 wahlweise von Hand, per Fuß und/oder mittels zumindest eines Stellorgans 12 (Fig. 13) verlagerbar ist. Das Konzept einer mittels der Stellvorrichtung 11 verlagerbaren Bodenwandung 10 ist darauf gerichtet, dass für abzustützende Waren zumindest im Bereich einer offenen Oberseite 13 des Nutzraumes N variable Zugriffs- und Gebrauchsstellungen vorgegeben werden können.

In den Darstellungen gemäß Fig. 2 bis Fig. 8 ist als Grundlage des erfindungsgemäßen Stell-Prinzips ein direkt einsetzbares Hubsystem an der Bodenwandung 10 veranschaulicht. Dabei wird von einem Konzept ausgegangen, bei dem die mit der Bodenwandung verbindbare Stellvorrichtung 11 mit mehreren - unmittelbar an der Bodenwandung 10 angreifenden - Stellgliedern SG zusammenwirkt. Diese Stellglieder SG sind im Bereich zumindest eines Stützpfostens 7, 8 (Fig. 3, Fig. 4) gehalten

In Fig. 2 ist ein Prinzipbild gezeigt, wobei das System in jeweiligen Eckbereichen der Bodenwandung 10 eines der Stellglieder SG aufweist, die als Stellvorrichtung 11 wirken. In zweckmäßiger Ausführung sind zumindest im Bereich paarweise zusammenwirkender Stellglieder SG als Kraftspeicher jeweilige Druckfedern 14 vorgesehen, die in einer vertikalen Vorspannrichtung gemäß Pfeil D (Fig. 2) so vorgespannt werden können, dass die Stellglieder SG insgesamt eine "innere Vorspannkraft" aufweisen und damit die Bodenwandung 10 beaufschlagt werden kann.

In einer Ausführung gemäß Fig. 3 bis Fig. 8 ist diese Einbaulage der Bodenwandung 10 in Verbindung mit den eine jeweilige Druckfeder 14 aufweisenden Stellgliedern SG dargestellt. Dabei ist vorgesehen, dass im Bereich des Stellgliedes SG jeweils ein oberes Führungsritzel 15 und ein mit der Bodenwandung 10 schwenkbar verbindbares Bremsritzel 16 zusammenwirken (Pfeil A, A'; Fig. 6). Diese beiden Ritzel 15 und 16 können in eine jeweilige Profilierung zweier paralleler Zahnstangen 17, 17' so eingreifen, dass in der Einbaulage gemäß Fig. 5 eine Bremswirkung und damit Fixierung der Bodenwandung 10 mittels eines verlagerbaren Rastbolzens RB erreicht wird.

Bei Ausführung einer in Fig. 6 dargestellten Kippbewegung um einen Winkel A werden das Bremsritzel 16 und der Rastbolzen RB aus ihrer Verbindungslage im Bereich der Zahnstange 17, 17' gelöst. Das Bremsritzel 16 gelangt in parallelem Abstand zum oberen Ritzel 15 in Eingriffslage an der Zahnstange 17, 17'. Damit erfolgt gleichzeitig eine Freigabe der bisher gebremsten Vorspannkraft im Bereich der Druckfeder 14, so dass eine Verlagerung der Bodenwandung 10 in vertikaler Richtung gemäß Pfeil B möglich ist. Für den Fall, dass durch ein Gewicht und/oder die Handkraft eines Bedieners eine Gegenkraft C auf die Bodenwandung 10 aufgebracht wird, kann das System in Absenkrichtung gemäß Pfeil B' verlagert werden, wobei ein Vorspannen der Druckfeder 14 erfolgt (Pfeil D, Fig. 2).

Durch die Rückverlagerung der Bodenwandung 10 in Pfeilrichtung A' werden das Bremsritzel 16 und der Rastbolzen RB wieder in ihrer Bremslage an der Zahnstange 17, 17' fixiert. Aus den Darstellungen gemäß Fig. 7 und Fig. 8 sind die Eingriffsbedingungen im Bereich der beiden Ritzel 15 und 16 im Zusammenhang mit den beiden Zahnstangen 17 und 17' näher verdeutlicht. Mit diesen Ausführungsformen gemäß Fig. 2 bis Fig. 8 wird eine direkte Abstützung der Bodenwandung 10 an strukturellen Teilen des nur schematisch dargestellten Gittertisches 1 deutlich.

Eine ähnliche Konstruktion ist in Fig. 22 bis Fig. 25 als eine nicht erfindungsgemäße Ausführung zum direkten Verstellen der Bodenwandung 10 dargestellt. Diese von Hand ausführbare Einstellung des Systems (Pfeil B) ist hier dadurch möglich, dass in den beiden parallelen C-Profilen CP (Fig. 22) jeweils ein Zahnstangen-Profil 17" (Fig. 25) vorgesehen wird. Dabei kann eine Kippung gemäß Pfeil A (Fig. 6) ausgeführt werden, so dass in der den Haltebolzen HB aus den Stecköffnungen SG entriegelnden Schräglage die Verlagerung des Bodens 10 in Pfeilrichtung B möglich ist. Dabei wird ein in zweckmäßiger Ausführung rollenförmiges Anlageteil AG im C-Profil CP so geführt, dass eine benutzerfreundlich geführte Verlagerung des Bodens 10 möglich ist und das Ritzel 16 definiert in der Zahnstange 17" abrollen kann.

Eine andere nicht erfindungsgemäße Ausführung der Bodenwandung-Stellvorrichtung-Kombination sieht vor, dass vorzugsweise ein - aus den Prinzipdarstellungen in Fig. 9 bis Fig. 18 ersichtlicher - Scherenarmheber 18 als Stellvorrichtung 11 eingesetzt wird. An dieser Ausführungsform wird deutlich, dass die zumindest bereichsweise eine zur Horizontalen H - in einem Aufstellraum - parallele Nutzfläche E bildende Bodenwandung 10 mittels der Stellvorrichtung 11 in unterschiedliche Höhenlagen F, F' (Fig. 16, Fig. 17) innerhalb des Nutzraumes N festlegbar ist.

Eine Zusammenschau von Fig. 12 und Fig. 13 zeigt dabei, dass die Bodenwandung 10 im oberen Bereich der Stellvorrichtung 11 kippbar gehalten ist. Damit wird erreicht, dass die zumindest an der Oberseite 13 des Nutzraumes N offen zugängliche Ware (nicht dargestellt) auf einer zumindest bereichsweise schräggestellten Nutzfläche E' präsentiert werden kann. Bei dieser Variante der Kippbewegung gemäß Pfeil KB kann die Bodenwandung 10 um einen Stützpunkt SP geschwenkt werden, wozu die Anwendung eines - hier unabhängig von der Stellvorrichtung 11 wirksamen - Stellorgans 12 denkbar ist. In der oberen Kippstellung gemäß Fig. 13 ist eine Fixierung der Bodenwandung 10 im Bereich des Stellorgans 12 oder mittels einer mechanischen Verriegelung (nicht dargestellt) denkbar.

Für das Gesamtkonzept des Gittertisch-Systems 1 ist vorgesehen, dass die zumindest bereichsweise horizontal verlaufende oder gekippte Gebrauchsstellungen einnehmende Bodenwandung 10 mit variablen Stellsystemen kombiniert werden kann. Diese sind so aufgebaut, dass jeweils eine gestufte oder stufenlose Verlagerung und Positionierung der Komponenten denkbar ist.

Ausgehend von einer geschnittenen Darstellung des Behälters in Fig. 9 - hier ohne Seitenwände 2, 3 - wird deutlich, dass die Bodenwandung 10 auch eine mehrteilige Nutzfläche E aufweisen kann. Dargestellt sind hier zumindest zwei Teilbereiche T und T' (Fig. 9), wobei diese mittels zumindest einer jeweiligen Stellvorrichtung 11 einzeln verlagerbar sind. Denkbar ist dabei auch, dass die beiden Teilbereiche T, T' eine gemeinsame Stellvorrichtung aufweisen (nicht dargestellt).

In vorteilhafter Ausführung ist das vorbeschriebene System aus Bodenwandung 10 und Stellvorrichtung 11 in konstruktiv einfacher und für den Einsatz optimaler Gestaltung als eine autarke Baueinheit BE ausführbar. Ausgehend von der in Fig. 1 dargestellten kompakten Integration der Baugruppen in die Wand-Pfosten-Konstruktion eines Gittertisches 1 ist in dessen Wandstruktur auch eine selbstständige modulare Baueinheit BE - gemäß Fig. 11, Fig. 18, Fig. 19 - einsetzbar.

Denkbar ist dabei, dass die autarke Baueinheit BE auch ohne umgebende Baugruppen (Fig. 9, Fig. 20) in einer direkt auf dem Boden H eines Aufstellraumes R aufliegenden Gebrauchslage festgelegt wird (nicht dargestellt). Damit ist eine Anwendung denkbar, bei der an sich bekannte Gittertische durch die autarke Baueinheit BE umgerüstet werden können und damit die verlagerbare Bodenwandung 10 auch in vorhandene Systeme integrierbar ist.

Die optimale Umsetzung dieser Baueinheit BE und einer Grundstruktur gemäß Fig. 11 sieht vor, dass die auf der Stellvorrichtung 11 befindliche Bodenwandung 10 als funktionale Baugruppe - an Stelle einer direkten Bodenauflage - an den Bauteilen BR, BR' des an sich bekannten Gittertisches 1 in einer rahmenseitigen Verbindungslage festgelegt werden kann. Dieses Konzept mit rahmenintegrierter Stellvorrichtung 11 wird anhand der Darstellungen gemäß Fig. 11 bis Fig. 21 in detaillierten Varianten näher beschrieben.

Ausgehend von der in Fig. 11 gezeigten Konstruktion mit dem als Stellvorrichtung 11 ausgebildeten Scherenarmheber 18 wird deutlich, dass dieser mit zumindest zwei durch ein zentrales Stützgelenk 19 verbundenen Scherenarmen 20, 21 versehen ist. In an sich bekannter Ausführung derartiger Systeme ist auch hier vorgesehen, dass den Scherenarmen 20, 21 mittels einer an sich bekannten Festlager-Loslager-Abstützung mit Festlagern 22, 22' und Loslagern 23, 23' unterschiedliche Spreizstellungen vermittelbar sind und damit eine Veränderung jeweiliger Höhenlagen F, F' der an den oberen Enden der Scherenarme 20, 21 befindlichen Bodenwandung 10 erreichbar sind (Fig. 9, Fig. 10).

In Fig. 11 wird die nicht erfindungsgemäße Ausführung des Scherenarmhebers deutlich, wobei dieser an den parallelen Seitenrändern 25, 25' der Bodenwandung 10 einen jeweiligen Teil-Scherenarmheber 18 aufweist, derart, dass die Bodenwandung 10 mittels paarweise gegenüberliegender Scherenarme 20, 20' und 21, 21' bodenparallel verlagerbar ist (Pfeil FF; Fig. 19).

Die konstruktive Umsetzung dieses Systems für die verlagerbare Bodenwandung 10 sieht vor, dass die jeweiligen Loslager 23, 23' der Scherenarme 20, 20' und 21, 21' einerseits im Bereich eines unteren Gestellrahmens 26 mittels einer in eine Rastführung 27 eingreifenden Verbindungsstrebe 28 in unterschiedlichen Spreizstellungen festlegbar sind (Fig. 14 bis Fig. 17; Höhenlage F, F'). Dazu ist vorgesehen, dass andererseits im Bereich der oberen Bodenwandung 10 eine das Loslager 24, 24' des jeweiligen Scherenarms 20, 20' bildende Längsnut 29, 29' als Längsführung wirksam ist.

Die weitere Gestaltung dieser Baugruppen sieht vor, dass der als Stellvorrichtung 11 vorgesehene Scherenarmheber 18 unterhalb der Bodenwandung 10 mit einem die oberen Enden der Scherenarm-Paare im Bereich der oberen Loslager 24, 24' und der Festlager 22", 22'" erfassenden Tragrahmen 30 versehen ist. Damit wird es möglich, dass auf diesem Tragrahmen 30 die Hub- und/oder Kippverstellung der Bodenwandung 10 mittels des zumindest einen Stellorgans 12 (Fig. 13) realisiert werden kann.

In Fig. 14 und Fig. 15 sind die Eingriffsbedingungen im Bereich der Loslager 23, 24 (23', 24') verdeutlicht, wobei durch eine Kombination der in der Längsnut 29' einstellbaren Position des einen Scherenarms 20 mit dem im Bereich der Rastführung 27 eingreifenden anderen Scherenarm 21 dazu genutzt werden kann, die Bodenwandung 10 in eine die Auflageebene E" bildende Neigungsposition KB' (Fig. 14) zu verlagern.

Für die Unterstützung der insbesondere von Hand ausführbaren vorbeschriebenen Stell- und Kippbewegungen F, F', KB, KB' sind im Bereich des unteren Gestellrahmens 26 weitere Baugruppen denkbar. Neben der Nutzung unterschiedlicher Stellpositionen im Bereich der Rastführung 27 (Fig. 14 bis Fig. 17) ist eine zusätzliche Baugruppe in Form eines Dämpfers 31 (Fig. 18) denkbar. Dabei ist vorgesehen, dass in dieses System äußere Federteile 32 integriert sind, mit denen die jeweilige Stützposition im Bereich der Rastführung 27, 27' fixiert werden kann (Fig. 12, Fig. 13).

Zum Lösen dieser formschlüssigen Fixierung bei 27, 27' ist zumindest eine Fußraste 33 mit Haltehaken 33' und Rückstellfeder 33" in den Gestellrahmen 26 integriert. Mittels eines Bügels VB ist eine Verbindung zwischen den beiden Rastführungen 27 und 27' hergestellt (Fig. 18).

In der nicht erfindungsgemäßen Ausführung gemäß Fig. 19 ist - an Stelle der Rastführung 27, Fig. 11 - eine untere Führungsnut 34, 34' für die untere Verbindungsstrebe 28 im Bereich der Loslager vorgesehen. Dieses System ist mit zwei am unteren Gestellrahmen 26 gehaltenen Zylindern 35, 36 (Bewegungspfeil Z) versehen. Mit diesen als Stelleinheit vorgesehenen Zylindern 35, 36 kann die stufenlose Verstellung im Bereich der Scherenarme 20, 20', 21, 21' ausgelöst werden (Pfeil FF), so dass die Bodenwandung 10 motorisch in eine vorgesehene Gebrauchslage bewegt wird.

In Fig. 20 und Fig. 21 ist eine weitere Ergänzung des vorbeschriebenen Systems 1 mit den zwei parallelen Scherenarmpaaren des Hebers 18 dargestellt (ähnlich Fig. 9 und Fig. 10). Dabei sind unterhalb der mit den Scherenarmheber-Stellvorrichtungen zusammenwirkenden Bodenwandung 10 zusätzliche Hubfedern 37 angeordnet. Mit diesen kann das (im Wesentlichen mit den gezeigten Ausführungen gemäß Fig. 9 bis Fig. 19 vergleichbare) Scherenarm-System weitgehend selbsttätig nach Aufbringen einer Vorspannung - beispielsweise durch ein aufliegendes Gewicht gemäß Pfeil C' - bewegt werden (Pfeil D'), so dass eine bei Entnahme von Waren effektive Hubunterstützung (Pfeil FF') in den Gittertisch 1 integriert ist.

Eine optimale Be- und Entladeposition für den Gittertisch 1 mit verlagerbarer Bodenwandung 10 kann dadurch erreicht werden, dass zumindest eine der den Nutzraum N begrenzenden Seitenwände (hier: Wand 2, Fig. 1) in eine Öffnungsstellung verlagerbar ist, so dass durch Absenken der oberen Teilwand TW die in einer "niedrigen Position" befindliche Bodenwandung 10 erreichbar wird und damit die bei der Beladung oder Entnahme zu überwindenden Zugangshöhe ZH gering gehalten werden kann (ZH', ZH").

In Fig. 26 bis Fig. 28 ist eine: nicht erfindungsgemäße Ausführung der Baueinheit BE ähnlich Fig. 18 mit der Rast-Verstellung im Bereich der Fußraste 33 (Fig. 18) dargestellt. Dieses System weist eine zentrale Gasdruckfeder 38 auf, die mit dem bodenseitigen Stellsystem zusammenwirkt. Die Fußraste 33 ist über ein Querrohr 39 mit den beiden federbelasteten Rastträgern 40, 40' verbunden. Bei Betätigung der Fußraste 33 erfolgt jeweils eine Entriegelung im Bereich einer Profilnut 41, indem die Querstange 42 des Scherenarmträgers in die Position gemäß Fig. 28 gelangt. Damit wird in Pfeilrichtung RS eine Verlagerung zur nächsten der Profilnuten 41 hin möglich.

Diese Bedienmechanik im Bereich der Rastträger 40 ist dabei jeweils mit einer schwenkgesteuerten Längsstrebe 43 versehen, die endseitige Steuerschenkel 44, 45 aufweist, deren Führungsbolzen 46, 47 in einen jeweiligen Nutbogen 48, 49 eingreift. Der eine Stützrolle 50 aufweisende Scherenarm 21 ist dabei jeweils in einem Hohlprofilträger 51 gehalten, so dass eine besonders einfache Höhenverstellung der Baueinheit BE möglich ist.

## Patentansprüche

1. Verkaufs- und Transportbehälter zur Warenpräsentation, mit jeweiligen paarweise gegenüberliegenden vertikalen Längs- und Querseitenwänden (2, 3, 4, 5), die im Bereich von eckseitigen Stützpfosten (6, 7, 8, 9) verbunden sind, so dass der als Gittertisch (1) aufgebaute Behälter einen Nutzraum (N) aufweist, in diesen zumindest eine die Waren entnahmegerecht untergreifende Bodenwandung (10) eingebracht ist und diese zumindest in unbeladenem Zustand in unterschiedlichen Gebrauchsstellungen positionierbar ist, wobei die Bodenwandung (10) mit zumindest einer diese verlagerbar aufnehmenden Stellvorrichtung (11) verbunden ist, wobei die mit der Bodenwandung (10) verbundene Stellvorrichtung (11) mit zumindest einem unmittelbar an der Bodenwandung (10) angreifenden Stellglied (SG) versehen ist, wobei
im Bereich der Stützpfosten (6, 7, 8, 9) jeweils ein einen Kraftspeicher aufweisendes Stellglied (SG) vorgesehen ist, und wobei als Kraftspeicher eine vorspannbare Druckfeder (14) vorgesehen ist,
**dadurch gekennzeichnet, dass**
die Druckfeder (14) in vertikaler Einbaulage ein oberes Führungsritzel (15) und ein Bremsritzel (16) aufweist, derart, dass diese Ritzel (15, 16) mit einer jeweiligen im Stützpfosten (6, 7, 8, 9) vorgesehenen Zahnstange (17, 17') verbindbar sind und damit eine geführte Hubverlagerung (Pfeil B, B') für die Bodenwandung (10) ausgelöst und gebremst werden kann.

2. Verkaufs- und Transportbehälter nach Anspruch 1, **dadurch gekennzeichnet, dass** die mit der Stellvorrichtung (11) verbundene Bodenwandung (10) von Hand, per Fuß und/oder mittels zumindest einer als Stellorgan aktivierbaren Baugruppe (SG, 12) verlagerbar ist.

3. Verkaufs- und Transportbehälter nach Anspruch 1 oder 2, **dadurch gekennzeichnet, dass** mittels der verlagerbaren Bodenwandung (10) für abzustützende Waren zumindest im Bereich einer offenen Oberseite (13) des Nutzraumes (N) variable Zugriffs- und Gebrauchsstellungen vorgebbar sind.

4. Verkaufs- und Transportbehälter nach einem der Ansprüche 1 bis 3, **dadurch gekennzeichnet, dass** die zumindest bereichsweise eine zur Horizontalen (H) in einem Aufstellraum (R) parallele Nutzfläche (E) bildende Bodenwandung (10) mittels der Stellvorrichtung (11) in unterschiedlichen Höhenlagen (F, F') innerhalb des Nutzraumes (N) festlegbar ist.

5. Verkaufs- und Transportbehälter nach einem der Ansprüche 1 bis 4, **dadurch gekennzeichnet, dass** die Bodenwandung (10) im Bereich der Stellvorrichtung (11) kippbar gehalten ist, derart, dass die zumindest von der Oberseite (13) des offenen Nutzraumes (N) erreichbaren Waren auf einer zumindest bereichsweise schräggestellten Nutzfläche (E', E") präsentierbar sind.

6. Verkaufs- und Transportbehälter nach einem der Ansprüche 1 bis 5, **dadurch gekennzeichnet, dass** die zumindest bereichsweise parallel zur Horizontalen (H) verlaufende oder gekippte Gebrauchsstellungen einnehmende Bodenwandung (10) gestuft oder stufenlos verlagerbar ist.

7. Verkaufs- und Transportbehälter nach einem der Ansprüche 1 bis 6, **dadurch gekennzeichnet, dass** die Bodenwandung (10) eine mehrteilige Nutzfläche aufweist und die zumindest zwei Teilbereiche (T, T') mittels der zumindest einen Stellvorrichtung (11) einzeln verlagerbar sind.

8. Verkaufs- und Transportbehälter nach einem der Ansprüche 1 bis 7, **dadurch gekennzeichnet, dass** zumindest eine der den Nutzraum (N) begrenzenden Seitenwände (2, 3, 4, 5) in eine Öffnungsstellung verlagerbar ist.

9. Verkaufs- und Transportbehälter nach Anspruch 8, **dadurch gekennzeichnet, dass** zumindest eine der Seitenwände (2, 3, 4, 5) aus zumindest zwei Teilwänden (TW, TW') gebildet ist, von denen zumindest eine in eine Öffnungsstellung verlagerbar ist.

## Claims

1. Sales and transport container for the presentation of goods, with respective vertical longitudinal and transverse side walls (2, 3, 4, 5) in opposing pairs which are connected in the region of corner-side support posts (6, 7, 8, 9) such that the container constructed as a mesh table (1) has a usage space (N), into which is introduced at least one base (10) reaching beneath it for easy removal of the goods and said base at least in the unloaded state is positionable into different positions of use, wherein the base (10) is connected to at least one adjusting device (11) receiving it in a displaceable manner, wherein the adjusting device (11) connected to the base (10) is provided with at least one adjusting member (SG) engaging directly on the base (10), wherein in the region of the support posts (6, 7, 8, 9) in each case one adjusting member (SG) comprising an energy storing mechanism is provided and wherein a pre-loadable spring (14) is provided as the energy storing mechanism, **characterised in that** the spring (14) has in a vertical installation position an upper guide pinion (15) and a brake pinion (16) such that these pinions (15, 16) are connectable to a respective rack (17, 17') provided in the support post (6, 7, 8, 9) and a guided lifting movement (arrow B, B') for the base (10) can thus be triggered and braked.

2. Sales and transport container according to claim 1, **characterised in that** the base (10) connected to the adjusting device (11) is movable by hand, by foot and/or by means of at least one assembly (SG, 12) activatable as an adjusting body.

3. Sales and transport container according to claim 1 or 2, **characterised in that** variable positions of access and of use are predefinable by means of the movable base (10) for goods that are to be supported at least in the region of an open upper side (13) of the usage space (N).

4. Sales and transport container according to any one of claims 1 to 3, **characterised in that** the base (10) forming at least in sections a usage surface (E) parallel to the horizontal (H) in an installation space (R) is fixable in different height positions (F, F') inside the usage space (N) by means of the adjusting device (11).

5. Sales and transport container according to any one of claims 1 to 4, **characterised in that** the base (10) is held so as to be tiltable in the region of the adjusting device (11) such that the goods reachable at least from the upper side (13) of the open usage space (N) are presentable on a usage surface (E', E'') positioned obliquely at least in sections.

6. Sales and transport container according to any one of claims 1 to 5, **characterised in that** the base (10) adopting positions of use that at least in sections run or are tilted parallel to the horizontal (H) is movable in a stepped or continuous manner.

7. Sales and transport container according to any one of claims 1 to 6, **characterised in that** the base (10) has a multi-part usage surface and the at least two partial regions (T, T') are movable individually by means of the at least one adjusting device (11).

8. Sales and transport container according to any one of claims 1 to 7, **characterised in that** at least one of the side walls (2, 3, 4, 5) bordering the usage space (N) is movable into an open position.

9. Sales and transport container according to claim 8, **characterised in that** at least one of the side walls (2, 3, 4, 5) is formed by at least two partial walls (TW, TW') of which at least one is movable into an open position.

## Revendications

1. Réceptacle dédié à la vente et au transport, dévolu à la présentation de marchandises et muni de parois latérales verticales, longitudinales et transversales (2, 3, 4, 5), respectivement opposées par paires et reliées dans la région de poteaux de soutien (6, 7, 8, 9) situés dans les angles, de façon telle que ledit réceptacle, structurellement agencé comme une table en treillis (1), présente un espace utile (N) dans lequel est inséré au moins un cloisonnement de fond (10) qui emprisonne les marchandises par-dessous d'une manière propice au prélèvement et peut être placé dans différentes positions d'utilisation, au moins à l'état déchargé, ledit cloisonnement de fond (10) étant relié à au moins un dispositif de réglage (11) qui le reçoit avec faculté de déplacement, lequel dispositif de réglage (11), relié au cloisonnement de fond (10), est pourvu d'au moins un organe de réglage (SG) venant directement en prise avec ledit cloisonnement de fond (10), sachant
qu'un organe de réglage (SG), doté d'un accumulateur de force, est prévu à chaque fois dans la région des poteaux de soutien (6, 7, 8, 9) et sachant qu'un ressort de pression (14), pouvant être précontraint, est prévu en tant qu'accumulateur de force,
**caractérisé par le fait que**
le ressort de pression (14) comporte un pignon supérieur de guidage (15) et un pignon de freinage (16), en position intégrée verticale, de telle sorte que ces pignons (15, 16) puissent être reliés à une crémaillère respective (17, 17') prévue dans le poteau de soutien (6, 7, 8, 9) et qu'une translation guidée (flèches B, B'), ciblant le cloisonnement de fond (10), puisse ainsi être déclenchée et freinée.

2. Réceptacle de vente et de transport selon la revendication 1, **caractérisé par le fait que** le cloisonnement de fond (10), relié au dispositif de réglage (11), peut être déplacé à la main, au pied et/ou à l'aide d'au moins un groupe structurel (SG, 12) pouvant être activé en tant qu'organe de réglage.

3. Réceptacle de vente et de transport selon la revendication 1 ou 2, **caractérisé par le fait que** des positions variables d'accès et d'utilisation ciblant des marchandises à soutenir peuvent être préétablies, au moins dans la région d'une face supérieure ouverte (13) de l'espace utile (N), au moyen du cloisonnement de fond (10) déplaçable.

4. Réceptacle de vente et de transport selon l'une des revendications 1 à 3, **caractérisé par le fait que** le cloisonnement de fond (10) formant, au moins par zones, une surface utile (E) parallèle à l'horizontale (H) dans un espace d'implantation (R), peut être consigné à demeure dans différentes positions en hauteur (F, F') à l'intérieur de l'espace utile (N), au moyen du dispositif de réglage (11).

5. Réceptacle de vente et de transport selon l'une des revendications 1 à 4, **caractérisé par le fait que** le cloisonnement de fond (10) est retenu avec faculté de basculement dans la région du dispositif de réglage (11), de façon telle que les marchandises, pouvant être atteintes au moins depuis la face supérieure (13) de l'espace utile (N) ouvert, puissent être présentées sur une surface utile (E', E") agencée à l'oblique au moins par zones.

6. Réceptacle de vente et de transport selon l'une des revendications 1 à 5, **caractérisé par le fait que** le cloisonnement de fond (10), prenant des positions d'utilisation basculées ou s'étendant parallèlement à l'horizontale (H), au moins par zones, peut être déplacé en mode échelonné ou en mode continu.

7. Réceptacle de vente et de transport selon l'une des revendications 1 à 6, **caractérisé par le fait que** le cloisonnement de fond (10) est pourvu d'une surface utile en plusieurs parties et les régions partielles (T, T'), au nombre de deux au minimum, peuvent être déplacées individuellement au moyen du dispositif de réglage (11) à présence minimale.

8. Réceptacle de vente et de transport selon l'une des revendications 1 à 7, **caractérisé par le fait qu'**au moins l'une des parois latérales (2, 3, 4, 5), délimitant l'espace utile (N), peut être déplacée vers une position d'ouverture.

9. Réceptacle de vente et de transport selon la revendication 8, **caractérisé par le fait qu'**au moins l'une des parois latérales (2, 3, 4, 5) est formée d'au moins deux parois partielles (TW, TW') dont au moins l'une peut être déplacée vers une position d'ouverture.
